# EUROPÄISCHE PATENTSCHRIFT

(11) **EP 3 088 587 B1**
(45) Veröffentlichungstag und Bekanntmachung des Hinweises auf die Patenterteilung: **13.06.2018**
(21) Anmeldenummer: 16163715.2
(22) Anmeldetag: 04.04.2016
(51) Int. Cl.: D05B 33/00

(54) **NÄHANLAGE**
SEWING SYSTEM
SYSTÈME DE COUTURE

(30) Priorität: 28.04.2015 DE 202015102104 U
(43) Veröffentlichungstag der Anmeldung: 02.11.2016
(73) Patentinhaber: Dürkopp Adler AG, 33719 Bielefeld (DE)
(72) Erfinder: Krumme, Thomas, 33613 Bielefeld (DE); Breder, Frank, 32051 Herford (DE); Richter, Markus, 33615 Bielefeld (DE); Penner, Alexander, 59302 Oelde (DE)
(74) Vertreter: Rau, Schneck & Hübner Patentanwälte Rechtsanwälte PartGmbB

(56) Entgegenhaltungen:
- WO-A1-92/15212
- DE-A1-102007 001 666
- DE-A1-102009 038 602
- GB-A- 2 225 651
- US-A- 4 688 837
- US-A- 5 626 091

## Beschreibung

Die Erfindung betrifft eine Nähanlage mit einer Nähmaschine und mit einer Nähgut-Nähtransporteinrichtung zum Transportieren von Nähgut von einem Zuführ-Bereich hin zu einem Stichbildungsbereich und vom Stichbildungsbereich hin zu einem Ablege-Bereich.

Eine derartige Nähanlage ist durch offenkundige Vorbenutzung der Klasse 911-210 der Dürkopp Adler AG bekannt. Die DE 10 2007 001 666 A1 offenbart eine Nähanlage mit einer ersten Transporteinheit zur Verlagerung von Nähgutteilen von einer Vorbereitungsstation hin zu einer Nähstation und mit einer zweiten Transporteinheit zur Verlagerung der Nähgutteile von der Nähstation hin zu einer Ablagestation. Die DE 10 2009 038 602 A1 offenbart eine Nähanlage mit einem ersten Roboter zur Entnahme jeweils eines Obermaterialteils und eines Untermaterialteils und zum Transport hin zu einer Einlegestation und Anordnung in einem Nähguthalter und mit einem zweiten Roboter zur Entnahme eines Nähguthalters aus der Einlegestation und zur Zuführung des Nähguthalters hin zu einer ersten Nähstation. Im Betrieb erfordert diese Nähanlage eine Mehrzahl von Nähguthaltern.

Es ist eine Aufgabe der vorliegenden Erfindung, eine Nähanlage der eingangs genannten Art derart weiterzubilden, dass eine Effizienz des Nähprozesses erhöht ist.

Diese Aufgabe ist erfindungsgemäß gelöst durch eine Nähanlage mit den im Anspruch 1 angegebenen Merkmalen.

Erfindungsgemäß wurde erkannt, dass es möglich ist, mit genau einem einzigen, nähgutspezifischen Halterahmen zu arbeiten und gleichzeitig einen zeitlichen Überlapp zwischen Nähtransport und Versorgungstransport des Nähguts herbeizuführen. Es ist nicht erforderlich, dass bei Benutzung genau eines Halterahmens die Bedienperson wartet, bis der gesamte Nähprozess abgearbeitet ist, und dann manuell diesen Halterahmen mit neuem Nähgut bestückt. Aufgrund des erfindungsgemäßen zeitlichen Überlapps ist somit die zeitliche Effizienz des Nähprozesses erhöht. Zudem benötigt die erfindungsgemäße Nähanlage keine Mehrzahl von nähgutspezifischen Halterahmen, was die Rüstkosten der Nähanlage vermindert. Es kann während des gesamten Nähprozesses mit genau einem Halterahmen gearbeitet werden.

Ein Greifroboter nach Anspruch 2 lässt sich flexibel an die Erfordernisse verschiedener Nähguttypen anpassen.

Ein Greifroboter nach Anspruch 3 vereint elegant die Versorgungstransportfunktion zum Zuführen des Nähguts mit derjenigen zum Abführen des Nähguts.

Bei einer Nähanlage nach Anspruch 4 findet ein zeitlicher Überlapp beim Nähgut-Transport einerseits zwischen einem Zuführ-Versorgungstransportbereich und einem Nähtransport-Bereich und andererseits zwischen dem Nähtransport-Bereich und einem Ablege-Versorgungstransportbereich statt. Die zeitliche Effizienz beim Abarbeiten des Nähprozesses ist somit nochmals erhöht.

Ein vollautomatischer Nähprozess nach Anspruch 5 ist besonders effizient.

Ein Ausführungsbeispiel wird nachfolgend anhand der Zeichnung näher erläutert. Die einzige Fig. zeigt schematisch eine Nähanlage 1 einer Ansicht von oben, wobei hauptsächlich die verschiedenen Nähgut-Arbeitsbereiche bei der Verarbeitung durch die Nähanlage 1 dargestellt sind.

Die Nähanlage 1 hat eine Nähmaschine 2 zum Vernähen zweier Nähgutteile. Dies ist in der Fig. am Beispiel einer Manschette 3 gezeigt. Die Nähmaschine 2 vernäht das Nähgut 3 in einem Stichbildungsbereich 4 durch Ausbilden mindestens einer Naht 5. Zum Transportieren des Nähguts 3 von einem Zuführ-Bereich 6 hin zum Stichbildungsbereich 4 und zum Transportieren des Nähguts 3 vom Stichbildungsbereich 4 hin zu einem Ablege-Bereich 7 dient eine Nähgut-Nähtransporteinrichtung 8. Letztere hat genau einen Halterahmen 9, dessen Randkontur auf eine Kontur der auszubildenden Naht 5 abgestimmt ist. Der Halterahmen 9 ist geführt gehalten von einer Linearführung 10 der Nähgut-Transporteinrichtung 8. Die Linearführung 10 erstreckt sich zwischen dem Zuführ-Bereich 6 über den Stichbildungsbereich 4 bis hin zum Ablege-Bereich 7. Diese drei Bereiche 4, 6 und 7 stellen einen Nähtransport-Bereich 11 dar.

Zum Bewegen des Halterahmens 9 zwischen dem Zuführbereich 6 (vgl. die Momentanstellung der Fig.) und dem Ablege-Bereich 7 dient ein Nähtransport-Antrieb 12. Letzterer beinhaltet einen in an sich bekannter Weise ausgeführten, gesteuert antreibbaren x-y-Koordinatentisch zur Erzeugung der Kontur der Naht 5 beim Nähen.

Die Nähanlage 1 hat weiterhin eine Nähtgut-Versorgungstransporteinrichtung 13. Letztere dient zum Transportieren des Nähguts 3 von einem Nähgut-Zuführ-Stapelbereich 14 hin zum Zuführ-Bereich 6 der Nähgut-Nähtransporteinrichtung 8 sowie zum Transportieren des Nähguts 3 vom Ablege-Bereich 7 der Nähgut-Nähtransporteinrichtung 8 hin zu einem Nähgut-Ablege-Stapelbereich 15. Die Nähgut-Versorgungstransporteinrichtung 13 transportiert das Nähgut 3 also einerseits in einem Zuführ-Versorgungstransportbereich 16 und in einem Ablege-Versorgungstransportbereich 17. Der Zuführ-Versorgungstransportbereich 16 beinhaltet den Nähgut-Zuführ-Stapelbereich 14 und den Zuführ-Bereich 6. Der Ablege-Versorgungs-Transportbereich 17 beinhaltet den Ablege-Bereich 7 und den Nähgut-Ablege-Stapelbereich 15.

Die Nähgut-Versorgungstransporteinrichtung 13 ist als Greifroboter ausgebildet und beinhaltet eine Roboter-Basiseinheit 18, die über eine Gelenkverbindung 19 mit einem Nähgutgreifer 20 verbunden ist und diesen ansteuert. Beim dargestellten Ausführungsbeispiel ist ein und derselbe Greifroboter 13 einerseits zum Transportieren des Nähguts 3 innerhalb des Zuführ-Versorgungstransportbereichs 16 und andererseits innerhalb des Ablege-Versorgungstransportbereichs 17 ausgebildet.

Die Nähgut-Nähtransporteinrichtung 8 einerseits und die Nähgut-Versorgungstransporteinrichtung 13 andererseits sind so ausgebildet, dass sie im Betrieb der Nähanlage 1 das Nähgut 3 zeitlich überlappend transportieren. Hierbei findet im Betrieb der Nähanlage 1 ein zeitlicher Überlapp sowohl beim Transportieren des Nähguts 3 in Zuführ-Versorgungstransportbereich 16 als auch beim Transportieren des Nähguts 3 im Ablege-Versorgungstransportbereich 17 mit dem Transportieren des Nähguts 3 innerhalb des Nähtransport-Bereichs 11 statt. Die Nähanlage 1 ist dabei so ausgelegt, dass ein Nähprozess vom Transportieren des Nähguts 3 vom Nähgut-Zuführ-Stapelbereich 14 hin zum Zuführ-Bereich 6 der Nähgut-Nähtransporteinrichtung 8 bis zum Transportieren des Nähguts 3 vom Ablege-Bereich 7 der Nähgut-Nähtransporteinrichtung 8 bis hin zum Nähgut-Ablege-Stapelbereich 15 automatisch erfolgt.

Nachfolgend wird der Nähprozess beispielhaft erläutert: Zur Vorbereitung des Nähprozesses wird ein Stapel des Nähguts 3, also ein Stapel Manschetten, im Nähgut-Zuführ-Stapelbereich 14 angeordnet. Der Greifroboter 13 wird so angesteuert, dass der Nähgutgreifer 20 die oberste Manschette 3 dieses Stapels im Nähgut-Zuführ-Stapelbereich 14 ergreift und hin zum Zuführ-Bereich 6 der Nähgut-Nähtransporteinrichtung 8 überführt (vgl. Richtungspfeil 21). Anschließend wird die Manschette 3 vom Halterahmen 9 der Nähgut-Nähtransporteinrichtung 8 erfasst und das Nähgut bzw. die Manschette 3 wird mit dem Halterahmen 9 hin zum Stichbildungsbereich 4 überführt, wo durch synchronisierte x-y-Ansteuerung des Nähtransportantriebs 12 die gewünschte Kontur der Naht 5 durch die Nähmaschine 2 im Stichbildungsbereich 4 erzeugt wird. Anschließend wird das Nähgut 3 mit dem Halterahmen 9 mittels der Nähgut-Nähtransporteinrichtung 8 hin zum Ablege-Bereich 7 überführt. Während des Nähens im Stichbildungsbereich 4 kann der Greifroboter 13 die nächste Manschette 3 vom Nähgutstapel im Nähgut-Zuführ-Stapelbereich 14 hin zum Zuführ-Bereich 6 der Nähgut-Nähtransporteinrichtung 8 überführen. Nach dem Ablegen des Nähguts 3 im Ablege-Bereich 7 fährt der Halterahmen 9 zurück zum Zuführ-Bereich 6 und erfasst dort die nächste Manschette 3, so dass der Nähvorgang für das nächste Stück Nähgut 3 zur Erzeugung der Naht 5 folgen kann. Während der Halterahmen 9 diese nächste Manschette 3 im Zuführ-Bereich 6 erfasst, kann der Greifroboter 13 zeitlich überlappend die fertig genähte Manschette 3 vom Ablege-Bereich 7 hin zum Nähgut-Ablege-Stapelbereich 15 überführen, wobei die fertig genähte Manschette 3 wiederum vom Nähgutgreifer 20 erfasst wird (vgl. Richtungspfeil 22). Die vorstehend geschilderten, zeitlich überlappenden Vorgänge finden so lange statt, bis der gesamte Stapel Nähgut 3 verarbeitet wurde und fertig genäht im Nähgut-Ablege-Stapelbereich 15 gestapelt vorliegt. Dieser ganze Vorgang findet vollautomatisch statt.

## Patentansprüche

1. Nähanlage (1)
- mit einer Nähmaschine (2) zum Vernähen zweier Nähgutteile in einem Stichbildungsbereich (4) durch Ausbilden mindestens einer Naht (5),
- mit einer Nähgut-Nähtransporteinrichtung (8) zum Transportieren des Nähguts (3) von einem Zuführ-Bereich (6) hin zum Stichbildungsbereich (4) und zum Transportieren des Nähguts (3) vom Stichbildungsbereich (4) hin zu einem Ablege-Bereich (7),
- wobei die Nähgut-Nähtransporteinrichtung (8) genau einen Halterahmen (9) aufweist, dessen Randkontur abgestimmt ist auf eine Kontur der auszubildenden Naht (5),
- mit eine Nähgut-Versorgungstransporteinrichtung (13)
-- zum Transportieren des Nähguts (3) von einem Nähgut-Zuführ-Stapelbereich (14) hin zum Zuführ-Bereich (6) der Nähgut-Nähtransporteinrichtung (8) und/oder
-- zum Transportieren des Nähguts (3) vom Ablege-Bereich (7) der Nähgut-Nähtransporteinrichtung (8) hin zu einem Nähgut-Ablege-Stapelbereich (15),
- wobei die Nähgut-Nähtransporteinrichtung (8) und die Nähgut-Versorgungstransporteinrichtung (13) so ausgebildet sind, dass sie im Bereich der Nähanlage (1) das Nähgut (3) zeitlich überlappend transportieren.

2. Nähanlage (1) nach Anspruch 1, **dadurch gekennzeichnet, dass** die Nähgut-Versorgungstransporteinrichtung (13) als Greifroboter ausgebildet ist.

3. Nähanlage (1) nach Anspruch 2, **dadurch gekennzeichnet, dass** ein und derselbe Greifroboter (13) zum Transportieren des Nähguts (3) vom Nähgut-Zuführ-Stapelbereich (14) hin zum Zuführ-Bereich (6) der Nähgut-Nähtransporteinrichtung (8) und zum Transportieren des Nähguts (3) vom Ablege-Bereich (7) der Nähgut-Nähtransporteinrichtung (8) hin zum Nähgut-Ablege-Stapelbereich (15) ausgebildet ist.

4. Nähanlage (1) nach einem der Ansprüche 1 bis 3, **dadurch gekennzeichnet, dass** die Nähgut-Nähtransporteinrichtung (8) und die Nähgut-Versorgungstransporteinrichtung (13) so ausgebildet sind, dass im Betrieb der Nähanlage (1) ein zeitlicher Überlapp
- sowohl beim Transportieren des Nähguts (3) vom Nähgut-Zuführ-Stapelbereich (14) hin zum Zuführ-Bereich (6) der Nähgut-Nähtransporteinrichtung (8) als auch beim Transportieren des Nähguts (3) vom Ablege-Bereich (7) der Nähgut-Nähtransporteinrichtung (8) hin zum Nähgut-Ablege-Stapelbereich (15) mit der Nähgut-Versorgungseinrichtung (13)
- mit dem Transportieren des Nähguts (3) vom Zuführ-Bereich (6) hin zum Stichbildungsbereich (4) und dem Transportieren des Nähguts (3) vom Stichbildungsbereich (4) hin zu einem Ablege-Bereich (7) mit der Nähgut-Nähtransporteinrichtung (8) vorliegt.

5. Nähanlage (1) nach einem der Ansprüche 1 bis 4, **dadurch gekennzeichnet, dass** die Nähanlage (1) so ausgelegt ist, dass ein Nähprozess vom Transportieren des Nähguts (3) vom Nähgut-Zuführ-Stapelbereich (14) hin zum Zuführ-Bereich (6) der Nähgut-Nähtransporteinrichtung (8) bis zum Transportieren des Nähguts (3) vom Ablege-Bereich (7) der Nähgut-Nähtransporteinrichtung (8) hin zum Nähgut-Ablege-Stapelbereich (15) automatisch erfolgt.

## Claims

1. Sewing system (1)
- having a sewing machine (2) for sewing together two sewn goods parts in a stitch-formation region (4) by configuring at least one seam (5);
- having a sewn-goods sewing transport installation (8) for transporting the sewn goods (3) from an infeed region (6) towards the stitch-formation region (4), and for transporting the sewn goods (3) from the stitch-formation region (4) towards a depositing region (7) ;
- wherein the sewn-goods sewing transport installation (8) has precisely one holding frame (9), the peripheral contour of the latter being adapted to a contour of the seam (5) to be configured;
- having a sewn-goods supply transport installation (13)
- for transporting the sewn goods (3) from a sewn-goods infeed stack region (14) towards the infeed region (6) of the sewn-goods sewing transport installation (8), and/or
- for transporting the sewn goods (3) from the depositing region (7) of the sewn-goods sewing transport installation (8) towards a sewn-goods depositing stack region (15),
- wherein the sewn-goods sewing transport installation (8) and the sewn-goods supply transport installation (13) are configured such that said transport installations (8, 13) in the region of the sewing system (1) transport the sewn goods (3) in a temporally overlapping manner.

2. Sewing system (1) according to Claim 1, **characterized in that** the sewn-goods supply transport installation (13) is configured as a gripping robot.

3. Sewing system (1) according to Claim 2, **characterized in that** one and the same gripping robot (13) is configured for transporting the sewn goods (3) from the sewn-goods infeed stack region (14) towards the infeed region (6) of the sewn-goods sewing transport installation (8), and for transporting the sewn goods (3) from the depositing region (7) of the sewn-goods sewing transport installation (8) towards the sewn-goods depositing stack region (15).

4. Sewing system (1) according to one of Claims 1 to 3, **characterized in that** the sewn-goods sewing transport installation (8) and the sewn-goods supply transport installation (13) are configured such that in the operation of the sewing system (1) there is a temporal overlap
- when transporting the sewn goods (3) from the sewn-goods infeed stack region (14) towards the infeed region (6) of the sewn-goods sewing transport installation (8), as well as when transporting the sewn goods (3) from the depositing region (7) of the sewn-goods sewing transport installation (8) towards the sewn-goods depositing stack region (15) by way of the sewn-goods supply installation (13),
- with transporting the sewn goods (3) from the infeed region (6) towards the stitch-formation region (4) and transporting the sewn goods (3) from the stitch-formation region (4) towards a depositing region (7) by way of the sewn-goods sewing transport installation (8).

5. Sewing system (1) according to one of Claims 1 to 4, **characterized in that** the sewing system (1) is conceived such that a sewing process from transporting the sewn goods (3) from the sewn-goods infeed stack region (14) towards the infeed region (6) of the sewn-goods sewing transport installation (8) up to transporting the sewn-goodss (3) from the depositing region (7) of the sewn-goods sewing transport installation (8) towards the sewn-goods depositing stack region (50) is performed automatically.

## Revendications

1. Installation de couture (1)
- avec une machine à coudre (2) destinée à coudre deux parties de pièce à coudre dans une zone de formation de point (4) par formation d'au moins une couture (5),
- avec un dispositif de transport de couture de pièce à coudre (8) destiné à transporter la pièce à coudre (3) depuis une zone d'alimentation (6) jusqu'à la zone de formation de point (4) et à transporter la pièce à coudre (3) depuis la zone de formation de point (4) jusqu'à une zone de dépôt (7),
- dans laquelle le dispositif de transport de couture de pièce à coudre (8) présente exactement un cadre de maintien (9) dont le contour de bord est adapté à un contour de la couture (5) devant être formée,
- avec un dispositif de transport d'approvisionnement en pièces à coudre (13)
-- pour transporter la pièce à coudre (3) depuis une zone d'empilement d'alimentation en pièces à coudre (14) jusqu'à la zone d'alimentation (6) du dispositif de transport de couture de pièce à coudre (8) et /ou
-- pour transporter la pièce à coudre (3) depuis la zone de dépôt (7) du dispositif de transport de couture de pièce à coudre (8) jusqu'à une zone d'empilement de dépôt de pièces à coudre (15),
- dans laquelle le dispositif de transport de couture de pièce à coudre (8) et le dispositif de transport d'approvisionnement en pièces à coudre (13) sont formés de telle sorte que dans la zone de l'installation de couture (1) ils transportent la pièce à coudre (3) en se chevauchant dans le temps.

2. Installation de couture (1) selon la revendication 1, **caractérisée en ce que** le dispositif de transport d'approvisionnement en pièces à coudre (13) est formé en tant que robot de préhension.

3. Installation de couture (1) selon la revendication 2, **caractérisée en ce qu'**un et le même robot de préhension (13) est formé pour transporter la pièce à coudre (3) depuis la zone d'empilement d'alimentation en pièces à coudre (14) jusqu'à la zone d'alimentation (6) du dispositif de transport de couture de pièce à coudre (8) et pour transporter la pièce à coudre (3) depuis la zone de dépôt (7) du dispositif de transport de couture de pièce à coudre (8) jusqu'à la zone d'empilement de dépôt de pièces à coudre (15).

4. Installation de couture (1) selon l'une quelconque des revendications 1 à 3, **caractérisée en ce que** le dispositif de transport de couture de pièce à coudre (8) et le dispositif de transport d'approvisionnement en pièces à coudre (13) sont formés de telle sorte que lorsque l'installation est en fonctionnement, un chevauchement dans le temps est présent
- avec le dispositif d'approvisionnement en pièces à coudre (13), tant au cours du transport de la pièce à coudre (3) depuis la zone d'empilement d'alimentation en pièces à coudre (14) jusqu'à la zone d'alimentation (6) du dispositif de transport de couture de pièce à coudre (8) qu'au cours du transport de la pièce à coudre (3) depuis la zone de dépôt (7) du dispositif de transport de couture de pièce à coudre (8) jusqu'à la zone d'empilement de dépôt de pièces à coudre (15)
- avec le dispositif de transport de couture de pièce à coudre (8), lors du transport de la pièce à coudre (3) depuis la zone d'alimentation (6) jusqu'à la zone de formation de point (4) et lors du transport de la pièce à coudre (3) depuis la zone de formation de point (4) jusqu'à une zone de dépôt (7).

5. Installation de couture (1) selon l'une quelconque des revendications 1 à 4, **caractérisée en ce que** l'installation de couture (1) est conçue de telle sorte qu'un processus de couture s'effectue automatiquement depuis le transport de la pièce à coudre (3) depuis la zone d'empilement d'alimentation en pièces à coudre (14) jusqu'à la zone d'alimentation (6) du dispositif de transport de couture de pièce à coudre (8), jusqu'au transport de la pièce à coudre (3) depuis la zone de dépôt (7) du dispositif de transport de couture de pièce à coudre (8) jusqu'à la zone d'empilement de dépôt de pièces à coudre (15).
